# DEMANDE DE BREVET EUROPEEN

(11) **EP 4 591 749 A1**
(43) Date de publication de la demande: **30.07.2025**
(21) Numéro de dépôt: 25154229.6
(22) Date de dépôt: 27.01.2025
(51) Int. Cl.: A43B 5/04, A43C 11/16

(54) **CHAUSSURE DE SKI ET DISPOSITIF DE SERRAGE**

(30) Priorité: 25.01.2024 FR 2400739
(71) Demandeur: Salomon S.A.S., 74370 Metz-Tessy (FR)
(72) Inventeur: CHAIGNE, Jérôme, 74540 GRUFFY (FR)
(74) Mandataire: Lapierre, Stéphane

(57) **Abrégé**

Chaussure de sport comportant une coque externe rigide, un chausson interne de confort, reçu à l'intérieur de ladite coque, ainsi que des moyen de serrage de ladite coque ; lesdits moyens de serrage comportant au moins un câble (32) ayant une première extrémité, dite extrémité proximale, qui est reliée à un dispositif enrouleur (31) de câble, ledit câble comprenant une deuxième extrémité, dite extrémité distale (322) ; ladite extrémité distale du câble étant connectée à un mécanisme de tension (350, 350', 350") qui comporte au moins deux états distincts que sont un état de tension maximale et un état de tension minimale ; ledit mécanisme de tension comporte un organe de manoeuvre qui peut prendre la forme d'un levier pivotant (352, 314) apte à pivoter entre une position fermée qui place ledit mécanisme de tension dans l'état de tension maximale et une position ouverte qui place ledit mécanisme de tension dans l'état de tension minimale. Alternativement, ledit mécanisme de tension peut comprendre un dispositif à rochet (313) et une sangle crantée à laquelle est fixée l'extrémité distale (322) du câble. De préférence, le passage du mécanisme de tension depuis l'état de tension minimale vers l'état de tension maximale déplace ladite extrémité distale du câble d'une distance D comprise entre 10 et 70 mm.

## Description

La présente demande concerne les chaussures de ski alpin, en particulier, les chaussures de ski comportant une coque rigide dans laquelle est inséré un chausson intérieur de confort.

Il existe actuellement différents types de coque pour chaussure de ski alpin et notamment, les chaussures dites à « entrée arrière » et les chaussures dites à « entrée avant ». La plus grande différence entre ces types de chaussures réside dans la façon de chausser la chaussure. Dans le premier cas, un spoiler articulé s'ouvre vers l'arrière permettant d'introduire le pied par l'arrière de la chaussure. Dans le deuxième cas, c'est l'avant de la chaussure, et notamment le dessus de l'avant-pied de celle-ci qui s'ouvre, ou s'élargit, pour permettre l'introduction du pied. Il y a cependant bien d'autres différences entre ces deux types de chaussure. Notamment en ce qui concerne la fermeture et/ou le serrage de la coque. Dans le cas des « entrées arrière », les différents éléments qui constituent la coque sont peu déformables, et c'est le fait qu'ils soient articulés les uns par rapport aux autres qui permet de refermer la coque sur le pied de l'utilisateur. De manière indépendante, un dispositif de serrage assure l'adaptation du volume intérieur de la chaussure au pied de l'utilisateur. Ce dispositif de serrage fonctionne assez souvent à l'aide d'un ou de plusieurs câbles. La chaussure de ski alpin Nordica NS 770 "marque déposée" de 1983 constitue un exemple de ce type de chaussure. La coque y est fermée par un dispositif à rochet et sangle crantée tandis que le serrage de l'avant-pied est réalisé par un dispositif à câble et à enrouleur qui ne déforme pas la coque extérieure de la chaussure puisqu'il n'affecte que le chausson interne.

Dans le cas des « entrées avant », la fermeture de la coque et le serrage du pied de l'utilisateur sont concomitants. En effet, des parties de la coque se déforment pour modifier le volume intérieur de la coque : d'une part pour en élargir le volume et permettre l'introduction du pied et d'autre part pour le diminuer et l'adapter à la morphologie du pied de l'utilisateur. Du fait de la rigidité de la coque et de la nécessité de pouvoir la déformer, des mécanismes de serrage puissants sont utilisés pour ce type de chaussure. Ce sont notamment les crochets à boucle, crémaillère et mécanisme à genouillère qui sont utilisés. Ce type de chaussure est actuellement le plus utilisé par les fabricants pour l'excellent compromis confort et performance qu'il permet d'obtenir. L'utilisation des dispositifs de type crochet à boucle et crémaillère présentent l'avantage pour l'utilisateur de permettre une mémorisation de la force de serrage. En effet, ce-dernier peut retenir facilement, d'une fois sur l'autre qu'il doit placer la boucle du crochet sur telle dent de la crémaillère.

L'invention se place dans le cadre des chaussures de ce type et se fixe pour objectif d'en améliorer le confort, la performance ainsi que la commodité d'utilisation. Pour ce faire, on envisage l'utilisation de dispositif de serrage à câble et enrouleur. Les dispositifs à enrouleurs présentent certes quelques avantages au niveau de la commodité d'utilisation et également par le fait qu'ils autorisent une variation continue de la force de serrage. Néanmoins, leur principal désavantage est qu'ils rendent quasiment impossible pour l'utilisateur toute possibilité de mémoriser la force de serrage entre deux séances de pratique du ski. D'autre part, l'avantage d'un serrage continue de la chaussure rend plus complexe une séquence rapide desserrage/resserrage. Typiquement, pendant les phases de descente des pistes de ski, les skieurs qui cherchent la performance, sont disposés à serrer les chaussures de ski bien au-delà du confort habituel. Néanmoins, entre les phases de descente des pistes de ski, par exemple lors du temps passé dans les remontées mécaniques, il peut être intéressant de relâcher les forces de serrage qui s'exercent sur la coque de la chaussure. Ce desserrage est d'autant plus apprécié par les skieurs qu'après une phase d'effort intense, les pieds ont tendance à gonfler.

L'objectif de l'invention est donc d'améliorer les chaussures de ski équipées d'une coque rigide dont le serrage se fait par câble et dispositif à un enrouleur. Notamment, l'objectif de l'invention est de permettre à l'utilisateur de rendre plus facile et plus rapide une séquence de desserrage/resserrage.

L'objectif de l'invention est atteint par la fourniture d'une chaussure de sport comportant une coque externe rigide, un chausson interne de confort, reçu à l'intérieur de ladite coque, ainsi que des moyen de serrage de ladite coque ; lesdits moyens de serrage comportant au moins un câble ayant une première extrémité, dite extrémité proximale, qui est reliée à un dispositif enrouleur de câble, ledit câble comprenant une deuxième extrémité, dite extrémité distale ; ladite extrémité distale du câble étant connectée à un mécanisme de tension qui comporte au moins deux états distincts que sont un état de tension maximale et un état de tension minimale ; ledit mécanisme de tension comporte un organe de manoeuvre qui peut prendre la forme d'un levier pivotant apte à pivoter entre une position fermée qui place ledit mécanisme de tension dans l'état de tension maximale et une position ouverte qui place ledit mécanisme de tension dans l'état de tension minimale. Alternativement, ledit mécanisme de tension peut comprendre un dispositif à rochet et une sangle crantée à laquelle est fixée l'extrémité distale du câble. De préférence, le passage du mécanisme de tension depuis l'état de tension minimale vers l'état de tension maximale déplace ladite extrémité distale du câble d'une distance D comprise entre 10 et 70 mm.

L'invention sera mieux comprise à la lecture de la description et du dessin dans lequel :
[Fig.1] La figure 1 représente une vue latérale d'une chaussure de ski selon un premier mode de réalisation de l'invention.
[Fig. 2] La figure 2 est une vue de côté du mécanisme de tension du câble de la figure 1 lorsqu'il est dans l'état de tension maximale.
[Fig. 3] La figure 3 est une vue de côté du mécanisme de tension de la figure 1 lorsqu'il est dans l'état de tension minimale.
[Fig. 4] La figure 4 est une vue d'un deuxième mode de réalisation de l'invention.
[Fig. 5] La figure 5 est une vue d'un troisième mode de réalisation de l'invention.
[Fig. 6] La figure 6 est une vue dispositif alternatif de tension du câble.

La figure 1 décrit une chaussure 1 prévue pour la pratique du ski de piste. Cette chaussure comprend une structure externe rigide, appelée coque 2 à l'intérieur de laquelle est inséré un chausson interne. Le chausson interne n'est pas lié de manière permanente à la coque externe et il peut être retiré de cette dernière. Il s'agit d'une chaussure dite à « entrée avant ». La coque externe 2 est constituée de deux parties principales : le bas de coque 21 et le collier 22. Le bas de coque 21 est prévu pour recevoir le pied de l'utilisateur et d'envelopper ce dernier depuis les orteils jusqu'au talon. Le bas de coque recouvre ainsi tout l'avant-pied de l'utilisateur jusqu'au cou-de-pied.

Le collier 22 est fixé sur le bas de coque 21, à l'aide d'au moins deux moyens de fixations axiaux 231, 232 situés respectivement sur le côté médial et le côté latéral de la chaussure. Le moyen de fixation axial médial 231 et le moyen de fixation axial latéral 232 sont sensiblement coaxiaux, placés au regard de la malléole médiale, respectivement latérale de l'utilisateur. Les moyens de fixation axiaux peuvent être de tous types connus dans le domaine, par exemple rivets ou vis. La figure 1 étant une vue latérale, seul le moyen de fixation axial latéral 232 y est visible. Le collier est équipé de plusieurs moyen de serrage 221, 222, 223 qui sont dans ce mode de réalisation de type connu et ne seront pas décrit ici en détail. Il s'agit en l'occurrence de deux dispositifs levier/boucle/crémaillère 221, 222 et d'une sangle de serrage bas-de jambe 223.

La partie supérieure antérieure du bas de coque 21 définit une ouverture qui sert, d'une part, à faciliter l'introduction du pied et, d'autre part, à adapter le volume intérieur de la chaussure 1 à la forme du pied de l'utilisateur. Cette ouverture est réalisée entre deux portions du bas de coque qui sont mobiles l'une par rapport à l'autre. En pratique, ces deux portions mobiles sont d'une part, le rabat supérieur 212, et d'autre part, le rabat inférieur 213. Le rabat supérieur 212 est partie intégrante du bas de coque 21, il est situé côté médial de la chaussure. Le rabat inférieur 213 est également partie intégrante du bas de coque et est placé sur le côté latéral de la chaussure.

Les moyens de serrage du bas de coque sont constitués par un système de laçage qui comprend un câble 32, un moyen d'ancrage 35 du câble 32, une pluralité de passants 331, 332, 333 et un enrouleur de câble 31. Sous l'action du dispositif de serrage, le rabat médial 212 chevauche le rabat latéral 213. Le mouvement relatif du rabat supérieur 212 par rapport au rabat inférieur 213 dans le sens du serrage est réalisé grâce à la traction qu'exerce la portion du câble 32 qui est fixé sur le côté latéral de la chaussure par l'intermédiaire de l'ancrage 35. Le câble 32 s'étire entre une extrémité proximale, reliée à la bobine de l'enrouleur, et une extrémité distale 322. Depuis l'extrémité distale 322 et jusqu'à l'extrémité proximale, le câble passe alternativement dans un passant médial antérieur 331 du rabat médial, puis dans le passant latéral 333 du rabat latéral, enfin dans le passant médial postérieur 332 du rabat médial.

Les figures 2 et 3 montrent en détail l'ancrage 35 qui permet de fixer l'extrémité distale 322 du câble 32 sur la coque. Conformément à l'invention, l'ancrage 35 consiste en un mécanisme de tension 350 susceptible de se placer dans deux états distincts que sont un état de tension maximal, représenté à la figure 2 et un état de tension minimal, représenté à la figure 3. Le mécanisme de tension 350 comprend une base 351 qui permet notamment la solidarisation du mécanisme à la coque. Des pattes 356 faisant saillie depuis la base 351 servent à retenir les axes de rotation 354 du levier 352. Un tirant 353 est monté pivotant sur le levier 352 par l'intermédiaire de l'axe 355.

Lorsque le mécanisme de tension est dans l'état de tension maximale (fig. 2), le câble 32 est tendu par l'action de l'enrouleur 31. Le levier 352 est, quant à lui, dans une position de fermeture. Pour garantir la stabilité de cette position de fermeture, l'axe 355 se trouve en dessous des axes de rotation 354 du levier, par rapport à la direction de l'effort exercé par le câble sur le tirant 353.

Pour faire passer le mécanisme de tension dans l'état de tension minimale, l'utilisateur manipule le levier 352 pour le faire passer de la position fermée (fig. 2) à la position ouverte (fig. 3). Cette manipulation a pour effet de déplacer, d'une distance D, l'extrémité distale 322 du câble 32. Comme l'enrouleur 31, n'est pas manoeuvré conjointement, la tension du câble est réduite par rapport à ce qu'elle était dans l'état de tension maximale. Dans le cas présent, la distance D correspond au double de la distance A séparant les axes de rotation 354, de l'axe 355. Cette distance est choisie pour que le passage de l'état de tension maximale vers l'état de tension minimale assure un relâchement notable de l'effort de serrage sur la coque. En pratique la distance A est comprise entre 5 et 25 mm, ce qui conduit à une distance D comprise entre 10 et 50 mm.

Dans la pratique, après qu'il a chaussé sa chaussure, l'utilisateur s'assure que le mécanisme de tension est bien dans l'état de tension maximale. Puis il manoeuvre l'enrouleur 31 en tournant la molette jusqu'à ce qu'il obtienne le serrage qui lui convient pour la pratique du ski. Par la suite, lorsqu'il est dans les remontées mécaniques ou qu'il fait une pause, il a la possibilité de relâcher la pression qu'exerce sur son pied, la coque. Le relâchement de la pression se fait simplement en ouvrant le levier 352. La tension du câble 32 est alors réduite. La remise en tension de ce dernier se fait tout aussi simplement en refermant le levier.

La figure 4 décrit un deuxième mode de réalisation de l'invention dans lequel le bas de coque 21 ainsi que le collier 22 sont tous deux équipés d'un moyen de serrage à enrouleur 31, 31' et à câble 32, 32'. Un premier mécanisme de tension 350, similaire à celui décrit aux figures 1 à 3 sert à l'ancrage de l'extrémité distale 322 du câble 32. Ce premier mécanisme de tension 350 est fixé sur le bas de coque 21. Un deuxième mécanisme de tension 350', sert à l'ancrage sur le collier 22 de l'extrémité distale 322' du câble 32'.

La figure 5 décrit un troisième mode de réalisation dans lequel, les moyens de serrage comprennent deux câbles 32, 32'. Les extrémités proximales des deux câbles 32, 32' sont toutes deux connectées à un unique enrouleur 31, tandis que leur extrémités distales 322, 322' sont chacune solidarisées avec un mécanisme de tension distincts. L'un de ces mécanismes de tension est fixé sur le bas de coque 21, le deuxième de ces mécanismes de tension 350' est fixé sur le collier 22.

La figure 6 présente une variante de réalisation de l'invention dans laquelle le mécanisme de tension du câble 35 est constitué par un dispositif à rochet 350". Etant donné que cette variante ne diffère du mode précédemment décrit que par le mécanisme de mise en tension du câble, seul ce-dernier être décrit ci-dessous. Celui-ci comporte une bande crantée 311 à l'extrémité de laquelle est solidarisée l'extrémité distale 322 du câble 32. Chaque dent 3111 de la bande crantée 311 est susceptible de venir en appui contre une dent de retenue ménagée sous le rochet 313. Ainsi la bande crantée 311 peut être immobilisée dans différentes positions sous l'effet d'une tension du câble s'exerçant selon la direction T. Chaque position de la sangle crantée détermine une tension différente du câble. Le mécanisme de tension 350" du câble 32 est fixé au bas de coque par l'intermédiaire de l'embase 312 et il est actionné grâce au levier 314. Avantageusement, le mécanisme de tension permet de déplacer l'extrémité distale 322 du câble 32 d'une distance D comprise entre 10 et 70 mm, c'est-à-dire sur toute la longueur de la sangle crantée 311.

L'invention ne se limite pas aux seuls modes de réalisations et variantes décrites ci-dessus. Elle concerne en effet toutes variantes équivalentes.

## Revendications

1. Chaussure de sport (1) comportant une coque (2) externe rigide, un chausson interne de confort, reçu à l'intérieur de ladite coque, ainsi que des moyen de serrage de ladite coque ; lesdits moyens de serrage comportant au moins un câble (32) ayant une première extrémité, dite extrémité proximale, qui est reliée à un dispositif enrouleur (31) de câble, ledit câble comprenant une deuxième extrémité, dite extrémité distale (322), lesdits moyens de serrage comportant également un moyen d'ancrage 35 qui permet de fixer ladite extrémité distale (322); **caractérisée en ce que** ledit ancrage (35) consiste en un mécanisme de tension (350, 350', 350") susceptible de se placer dans deux états distincts que sont un état de tension maximale et un état de tension minimale.

2. Chaussure de sport selon la revendication précédente **caractérisée en ce que** lesdits au moins deux états distincts du mécanisme de tension (350, 350', 350") comprennent un état de tension maximale et un état de tension minimale.

3. Chaussure de sport selon la revendication précédente **caractérisée en ce que** ledit mécanisme de tension (350, 350', 350") comporte un organe de manoeuvre.

4. Chaussure de sport selon la revendication précédente **caractérisée en ce que** ledit organe de manoeuvre comporte un levier pivotant (352, 314).

5. Chaussure de sport selon la revendication précédente **caractérisée en ce que** ledit levier (352) est apte à pivoter entre une position fermée qui place ledit mécanisme de tension dans l'état de tension maximale et une position ouverte qui place ledit mécanisme de tension dans l'état de tension minimale.

6. Chaussure de sport selon la revendication 4 **caractérisée en ce que** ledit mécanisme de tension comprend un dispositif à rochet (313) et une sangle crantée (311) et **en ce que** ladite extrémité distale (322) du câble est fixée à ladite sangle crantée.

7. Chaussure de sport selon l'une des revendications 5 ou 6 **caractérisée en ce que** le passage du mécanisme de tension (350, 350', 350") depuis l'état de tension minimale vers l'état de tension maximale déplace ladite extrémité distale du câble d'une distance D comprise entre 10 et 70 mm.
